# FASCICULE DE BREVET EUROPEEN

(11) **EP 1 593 412 B1**
(45) Date de publication et mention de la délivrance du brevet: **02.07.2014**
(21) Numéro de dépôt: 05300120.2
(22) Date de dépôt: 16.02.2005
(51) Int. Cl.: A63C 5/00

(54) **Planche de glisse**
Gleitbrett
Snowboard

(30) Priorité: 05.05.2004 FR 0450866
(43) Date de publication de la demande: 09.11.2005
(73) Titulaire: Skis Rossignol, 38430 Saint-Jean de Moirans (FR)
(72) Inventeur: DEGASPERI, Lionel, 38960, SAINT ETIENNE DE CROSSEY (FR); MEYER, Jean-Claude, 38850, CHIRENS (FR); MONNET, Thierry, 38140, IZEAUX (FR); LARGUEZE, Philippe, 38000, GRENOBLE (FR)
(74) Mandataire: Palix, Stéphane

(56) Documents cités:
- EP-A- 0 774 280
- EP-A- 1 247 550
- EP-A1- 1 375 190
- FR-A- 2 741 011

## Description

### Domaine technique

L'invention se rattache au domaine des sports de glisse sur neige. Elle vise plus particulièrement une structure de planche intégrant un élément métallique visible au travers de la couche supérieure de protection, conférant des effets de décor en volume particulièrement attractifs.

### Techniques antérieures

De façon générale, une planche de glisse sur neige, tel qu'un ski, un surf ou équivalent, comporte une structure interne qui est composée d'un noyau éventuellement recouvert d'un ou plusieurs renforts généralement fibreux. Cette structure interne est recouverte d'une couche supérieure de protection qui comporte généralement le décor de la face supérieure. Ce décor peut être obtenu par sérigraphie sur la face inférieure de cette couche de différents motifs colorés, qui transparaissent au travers de cette couche de protection.

On conçoit que les procédés de sérigraphie permettent de réaliser des motifs d'une grande variété, mais qui sont exclusivement plans, puisqu'ils sont réalisés sur la face inférieure de cette couche de protection. Dans certains cas de figure, on peut obtenir des effets de relief lorsque la face inférieure de la couche de protection est déformée par la texture du renfort fibreux sous-jacent. Toutefois, ces déformations sont de motifs très limités, puisqu'ils sont générés par les légères variations d'épaisseur du renfort qui est généralement une structure textile.

Le document EP 1 375 190 A décrit une planche de glisse selon le préambule de la revendication 1.

Un des objectifs de l'invention est donc de permettre la formation d'effet décoratif au moyen d'éléments qui soient faciles à manipuler dans le cadre des procédés de fabrication des planches, et qui permettent d'obtenir à loisir de multiples effets de reliefs.

### Exposé de l'invention

L'invention concerne donc une planche de glisse notamment sur neige qui comporte une couche supérieure de protection recouvrant la structure interne de la planche. Cette structure interne inclut un noyau et d'éventuels renforts.

Conformément à l'invention, cette planche se caractérise en ce qu'elle comporte une plaquette métallique disposée entre la couche supérieure et la structure interne de la planche. Cette plaquette est localisée au niveau d'une zone transparente de la couche supérieure de protection, c'est-à-dire dans une zone au travers de laquelle les éléments sous-jacents sont apparents. Cette plaquette présente au moins un évidement, réalisé sur sa face supérieure, et à l'intérieur duquel pénètre la matière de la couche supérieure de protection pour former une zone en creux.

Autrement dit, la plaquette caractéristique présente des zones en creux qui sont visibles depuis le dessus de la planche, ces zones en creux étant emplies partiellement ou en totalité par le matériau polymère qui forme la couche supérieure de protection. De la sorte, cette matière, en épousant sensiblement la forme des zones en creux, génère des ménisques qui augmentent la sensation de relief par des effets de loupe.

L'emploi de matériaux métalliques pour la plaquette permet d'obtenir des effets de reflets qui peuvent être variables en fonction du degré de polissage ou de brossage ou plus généralement de l'état de surface de la plaquette. Cette pièce métallique présente également l'avantage de résister aux hautes pressions et températures observées lors des différentes opérations, notamment d'injection mises en oeuvre lors de la fabrication de la planche.

En pratique, il est possible de réaliser des zones en creux épousant des motifs très variés. En particulier, il est possible de réaliser des évidements qui sont traversants, et qui laissent alors apparaître la structure interne de la planche au travers de la couche supérieure de protection. Ces évidements peuvent être réalisés de différentes manières, et notamment par usinage ou encore de manière préférée par gravure chimique.

En pratique, le matériau utilisé pour réaliser la plaquette est à base d'un métal choisi dans le groupe comprenant l'aluminium, l'acier inoxydable, le nickel ou le laiton notamment. Ces métaux peuvent être utilisé seuls ou en alliage. On peut notamment citer les alliages connus sous l'appellation ARCAP (à base de cuivre, nickel, étain, zinc, manganèse, aluminium, plomb, fer ou titane). La plaquette peut présenter une épaisseur comprise entre 0,1 et 0,8 millimètres selon la profondeur des motifs que l'on souhaite réaliser.

En pratique, la plaquette peut être collée sous la couche supérieure de protection par l'intermédiaire d'un film thermofusible, permettant ainsi la manipulation de la couche supérieure de protection lors des opérations de mise en place dans un moule.

Dans le cas particulier où les évidements de la plaquette sont traversants, et que la planche inclut un renfort, ce renfort peut pénétrer partiellement à l'intérieur de l'évidement de la plaquette, et former à son tour un ménisque qui augmente les effets de relief.

Avantageusement en pratique, la face supérieure de la plaquette peut également comporter une marque d'identification de la planche, qui peut être réalisée de façon individualisée par les procédés de gravure ou d'usinage évoqués précédemment.

### Description sommaire des figures

La manière de réaliser l'invention, ainsi que les avantages qui en découlent ressortiront bien de la description des modes de réalisation qui suivent, à l'appui des figures annexées, dans lesquelles :
La figure 1 est une vue générale en perspective sommaire de la zone avant d'un ski équipé de la plaquette caractéristique.
Les figures 2 et 3 sont des vues en coupe de planche de glisse équipées de plaquettes caractéristiques possédant des évidements respectivement traversants et non traversants.

### Manière de réaliser l'invention

Comme déjà évoqué, l'invention peut être mise en oeuvre sur différents types de planche de glisse et notamment des skis ou surfs.

L'avant du ski (1) illustré à la figure 1 présente une plaquette (2) caractéristique disposée sous la couche supérieure de protection (3) dans une zone (4) où cette dernière est transparente. Plus précisément, cette couche supérieure de protection (3) recouvre la structure interne de la planche formée du noyau (5), d'éventuels éléments latéraux de renforcement (6) et d'une semelle. Toutefois, d'autres types de structure peuvent accueillir une couche supérieure de protection (3) sans que l'invention soit donc limitée à la forme illustrée à la figure 1.

La couche supérieure de protection (3), réalisée à base d'un matériau polymère classique, présente généralement sur sa face inférieure une couche de laque ou autre pigment définissant des motifs totalement plans.

L'absence de cette couche de laque dans la zone transparente (4) permet de laisser apparent le renfort (10) qui est généralement constitué d'une nappe fibreuse, et par exemple d'un tissu à base de fibres de verre imprégné d'une résine époxy, ou d'une résine thermoplastique.

Comme illustré plus précisément à la figure 2, la plaquette caractéristique (2) comporte un évidement (12) creusé au travers de la plaquette (2). Cet évidement peut être réalisé de différentes manières, notamment par les techniques de gravure chimique grâce auxquelles il est possible de maîtriser la profondeur de l'évidement. D'autres techniques d'usinage, ou bien encore de gravure laser peuvent être employées, notamment dans le cas où l'évidement (12) est traversant, comme illustré à la figure 2.

Des gravures chimiques enchaînant différentes étapes de masquage permettent de générer éventuellement des évidements possédant plusieurs niveaux de profondeur, augmentant ainsi les effets de relief.

Comme illustré à la figure 2, lors des opérations de moulage, la couche supérieure de protection (3) a tendance à pénétrer légèrement à l'intérieur de l'évidement (12) pour former une zone en creux ou ménisque. Ce ménisque (13) vient au contact d'un ménisque complémentaire (14) formé dans la couche de renfort (10) qui pénètre dans l'évidement (12) par le dessous.

Un film adhésif (21) permet le collage de la plaquette (2) sous la couche supérieure de protection (3), pour faciliter la manipulation de l'ensemble lors des opérations de moulage.

Dans la mesure où le renfort (10) est pré-imprégné d'une résine, un film barrière (16) est interposé entre le renfort (10) et la couche supérieure de protection (3), en passant sous la plaquette (2). Ce film barrière (16) permet d'éviter toute migration et agglomération de résine sous la couche supérieure de protection (3).

Comme déjà dit, le ménisque (14) formé par le renfort (10) au niveau de l'évidement (12) rend d'autant plus visible la courbure des fibres qui la composent que le ménisque (13) de la couche supérieure de protection joue un effet de loupe.

Des effets de relief peuvent également être obtenus en utilisant des plaquettes qui comportent des évidements non traversants comme illustré à la figure 3. Un tel évidement (22) est légèrement empli par le ménisque (23) formé par la couche de protection (3). Pour faciliter le positionnement de la plaquette (20), un film adhésif (21) peut être mis en place sur la face supérieure de la plaquette (20) pour assurer le collage de la face inférieure de la couche supérieure de protection (3).

De multiples motifs peuvent être réalisés sur la face apparente de la plaquette caractéristique. Parmi ces motifs, on peut réaliser des signes distinctifs de la marque du fabricant de la planche.

De manière plus personnalisée, il est possible de réaliser des signes distinctifs permettant de repérer telle ou telle organisation de location ou de loisirs propriétaire de la planche de glisse. A un niveau supérieur de personnalisation, ces motifs peuvent comporter une indication individuelle et unique, permettant donc d'identifier le ski par un numéro ou le nom de son propriétaire éventuellement. Cette identification bénéficie d'un caractère d'inviolabilité, puisqu'il est nécessaire de détruire la couche supérieure de protection si l'on souhaite l'éliminer.

Il ressort de qui précède que les planches conformes à l'invention présentent l'avantage de pouvoir bénéficier d'effets de décor avec des aspects de relief tridimensionnels, tout en étant relativement simples de mise en oeuvre.

## Revendications

1. Planche de glisse (1) notamment sur neige comportant une couche supérieure (3) de protection recouvrant la structure interne de la planche, incluant le noyau (5) et d'éventuels renforts (10),
et comportant une plaquette métallique (2) disposée entre la couche supérieure de protection (3) et la structure interne de la planche, ladite plaquette (2) présentant au moins un évidement (12) réalisé sur sa face supérieure, à l'intérieur duquel pénètre la matière de la couche supérieure de protection (3)
**caractérisée en ce que** ladite plaquette (2) est localisée au niveau d'une zone transparente (4) de la couche supérieure de protection (3), et **en ce que** ladite matière pénétre à l'intérieur de l'évidement (12) pour former une zone en creux.

2. Planche de glisse selon la revendication 1, ***caractérisée* en ce que** le ou les évidements (12) sont traversants et laissent apparaître la structure interne de la planche au travers de la couche supérieure de protection (3).

3. Planche de glisse selon la revendication 1, ***caractérisée* en ce que** la plaquette (2) est collée sous la couche supérieure de protection (3) par l'intermédiaire d'un film adhésif (21).

4. Planche de glisse selon la revendication 1, dont la structure interne inclut au moins un renfort (10), ***caractérisée* en ce que** le renfort (10) situé sous la couche supérieure de protection (3) pénètre partiellement à l'intérieur de l'évidement (12) de la plaquette (2).

5. Planche de glisse selon la revendication 4, ***caractérisée* en ce qu'**elle comporte un film (16) interposé entre la plaquette (2) et le renfort (10).

6. Planche de glisse selon la revendication 1, ***caractérisée* en ce que** l'évidement est réalisé par gravure chimique.

7. Planche de glisse selon la revendication 1, ***caractérisée* en ce que** la plaquette est réalisée en un matériau à base d'un métal choisi dans le groupe comprenant l'aluminium, l'acier inoxydable et le laiton.

8. Planche de glisse selon la revendication, 1, ***caractérisée* en ce que** la plaquette présente une épaisseur comprise entre 0.1 et 0,8 mm.

9. Planche de glisse selon la revendication 1, ***caractérisée* en ce que** la face supérieure de la plaquette (2) comporte une marque d'identification de la planche.

## Patentansprüche

1. Gleitbrett (1), insbesondere zum Gleiten auf Schnee, mit einer oberen Schutzschicht (3), welche die Innenstruktur des Bretts bedeckt, einen Kern (5) und mögliche Verstärkungen (10) umfassend,
und mit einer Metallplatte (2), die zwischen der oberen Schutzschicht (3) und der Innenstruktur des Bretts angeordnet ist, wobei die Platte (2) mindestens eine auf ihrer Oberseite hergestellte Aussparung (12) aufweist, in deren Inneres das Material der oberen Schutzschicht (3) vordringt, **dadurch gekennzeichnet, dass** die Platte (2) im Bereich einer transparenten Zone (4) der oberen Schutzschicht (3) lokalisiert ist, und dass das Material in das Innere der Aussparung (12) vordringt, um eine tiefliegende Zone zu bilden.

2. Gleitbrett nach Anspruch 1, **dadurch gekennzeichnet, dass** die Aussparung/en (12) durchgehend ist/sind und die Innenstruktur des Bretts durch die obere Schutzschicht (3) hindurch erscheinen lässt/lassen.

3. Gleitbrett nach Anspruch 1, **dadurch gekennzeichnet, dass** die Platte (2) mittels eines Klebstofffilms (21) unter die obere Schutzschicht (3) geklebt ist.

4. Gleitbrett nach Anspruch 1, deren Innenstruktur mindestens eine Verstärkung (10) umfasst, **dadurch gekennzeichnet, dass** die unter der oberen Schutzschicht (3) befindliche Verstärkung (10) teilweise in das Innere der Aussparung (12) der Platte (2) vordringt.

5. Gleitbrett nach Anspruch 4, **dadurch gekennzeichnet, dass** es einen Film (16) aufweist, der zwischen der Platte (2) und der Verstärkung (10) eingesetzt ist.

6. Gleitbrett nach Anspruch 1, **dadurch gekennzeichnet, dass** die Aussparung durch chemisches Ätzen hergestellt ist.

7. Gleitbrett nach Anspruch 1, **dadurch gekennzeichnet, dass** die Platte aus einem Material auf Basis eines Metalls hergestellt ist, das aus der Gruppe ausgewählt ist, die Aluminium, rostfreien Stahl und Messing umfasst.

8. Gleitbrett nach Anspruch 1, **dadurch gekennzeichnet, dass** die Platte eine Dicke aufweist, die zwischen 0,1 und 0,8 mm beträgt.

9. Gleitbrett nach Anspruch 1, **dadurch gekennzeichnet, dass** die Oberseite der Platte (2) eine Kennzeichnungsmarkierung des Bretts aufweist.

## Claims

1. A board (1) for gliding, in particular on snow, having a protective upper layer (3) covering the internal structure of the board, including the core (5) and any reinforcements (10), and having a metal plate (2) arranged between the protective upper layer (3) and the internal structure of the board, said plate (2) having at least one recess (12) formed on its upper face, inside which the material of the protective upper layer (3) penetrates, ***characterized in that*** said plate (2) is located level with a transparent region (4) of the protective upper layer (3), to create a hollow region.

2. The gliding board as claimed in claim 1, ***characterized in that*** the recess or recesses (12) pass fully through and reveal the internal structure of the board through the protective upper layer (3).

3. The gliding board as claimed in claim 1, ***characterized in that*** the plate (2) is bonded under the protective upper layer (3) by means of an adhesive film (21).

4. The gliding board as claimed in claim 1, the internal structure of which includes at least one reinforcement (10), ***characterized in that*** the reinforcement (10) lying below the protective upper layer (3) penetrates partially inside the recess (12) of the plate (2).

5. The gliding board as claimed in claim 4, ***characterized in that*** it has a film (16) interposed between the plate (2) and the reinforcement (10).

6. The gliding board as claimed in claim 1, ***characterized in that*** the recess is formed by chemical etching.

7. The gliding board as claimed in claim 1, ***characterized in that*** the plate is made of a material based on a metal selected from the group comprising aluminum, stainless steel and brass.

8. The gliding board as claimed in claim 1, ***characterized in that*** the plate has a thickness of between 0.1 and 0.8 mm.

9. The gliding board as claimed in claim 1, ***characterized in that*** the upper face of the plate (2) has a mark for identifying the board.
